# EUROPÄISCHE PATENTSCHRIFT

(11) **EP 0 644 286 B1**
(45) Veröffentlichungstag und Bekanntmachung des Hinweises auf die Patenterteilung: **16.04.1997**
(21) Anmeldenummer: 93810659.8
(22) Anmeldetag: 20.09.1993
(51) Int. Cl.: D03D 47/38

(54) **Anordnung zum Vorlegen von Schussfäden**
Arrangement to feed weft yarns
Arrangement pour présenter des fils de trame

(43) Veröffentlichungstag der Anmeldung: 22.03.1995
(73) Patentinhaber: SULZER RÜTI AG, CH-8630 Rüti (CH)
(72) Erfinder: Stacher, Angelo, CH-9320 Arbon (CH); Thalmann, Theo, CH-9000 St. Gallen (CH)
(74) Vertreter: Heubeck, Bernhard

(56) Entgegenhaltungen:
- DE-C- 389 610
- US-A- 3 921 678

## Beschreibung

Die Erfindung betrifft eine Anordnung zum Vorlegen von Schussfäden für eine Greiferwebmaschine gemäss dem Oberbegriff des Anspruches 1, sowie eine Greiferwebmaschine mit einer derartigen Anordnung.

In der EP-A 421 349 ist eine Vorrichtung, beschrieben die zwei Klemmstellen aufweist und nach Art eines Mischwechslers nach der Übergabe des Schussfadens an den Greifer die betreffende Klemmstelle zur Aufnahme des eingetragenen Schussfadens bereitstellt und anschliessend den Schussfaden klemmt, wobei die Klemmstellen ober- bzw. unterhalb der Gewebeebene angeordnet sind. Es ist ein erstes Führungsorgan mit einem Schlitz vorgesehen, durch welchen die Schussfäden von den Schussfadenvorlegern zu den Klemmstellen geführt sind. Dadurch, dass die Schussfäden in der gleichen Ebene geführt aber beidseits dieser Ebene auf unterschiedlichen Niveaus geklemmt sind, tritt eine Berührung bzw. ein Verkreuzen der Schussfäden im Schlitz bzw. in der Laufbahn der Schussfäden zwischen den Klemmstellen und den Schussfadenvorlegern auf. Dies ist ein Nachteil. Bei einer Ausführungsform der Vorrichtung ist der Schlitz am Ende erweitert, um das Mitreissen des Schussfadens zu verhindern. Bei der Übernahme des vorgelegten Schussfadens durch den Greifer wird dieser über die durch die Erweiterung gebildete Kante gezogen, was zu Schussfadenbrüchen führt. Ausserdem können sich die Laufbahnen der Schussfäden kreuzen. Dies sind weitere Nachteile.

Zur Vorlage einer Mehrzahl von Schussfäden, z.B. vier sind zwei derartige Vorrichtungen vorgesehen, die in einer oberen bzw. unteren Stellung angeordnet und jede für sich auf und ab bewegbar sind, um die jeweilige Vorrichtung in eine Vorlegestellung zu verlagern. Insbesondere durch die Verlagerung der Vorrichtung wird der Zeitraum zwischen zwei Schussfadenvorlagen verlängert, wodurch die Arbeitsgeschwindigkeit und die Anzahl der vorlegbaren Schussfäden in unerwünschter Weise eingeschränkt wird. Dadurch, dass jede Vorrichtung eine Fadenführung aufweist, werden die Schussfäden in jeder Vorrichtung bezüglich der Gewebeebene verlagert, so dass jeder eine Überschusslänge aufweist, die zu Verkreuzungen der Schussfäden führt. Insbesondere bei bändchenförmigem Metallfaden-Verbundmaterial (Lurex), hochgedrehten Kreppgarnen, Mikrofasern, usw. treten Krangel auf.

Da die zwei Vorrichtungen nach dem Prinzip eines Mischwechslers arbeiten, ist für die Vorlage einer Mehrzahl von Schussfäden der apparative Aufwand und der Raumbedarf gross, was einen weiteren Nachteil darstellt.

Hier will die Erfindung Abhilfe schaffen. Die Erfindung wie sie in den Ansprüchen gekennzeichnet ist, löst die Aufgabe, eine Anordnung zum Vorlegen von Schussfäden zu schaffen, so dass unter Vermeidung der genannten Nachteile eine selektive Vorlage der Schussfäden bei hoher Arbeitsgeschwindigkeit der Webmaschine gewährleistet ist, und bei welcher der für die Vorlage des einzutragenen Schussfadens benötigte Raumbedarf auf ein Minimum beschränkt ist.

Dadurch, dass die Zuordnung der Schussfadenvorleger zu den Klemmstellen kreuzungsfreie Laufbahnen der Schussfäden gewährleistet und die Verlagerung der Klemmstellen in die Bezugsebene diese Laufbahnen unbeeinflusst lässt, wird durch eine Abstimmung der Bewegungen der Klemmstelle und des zugeordneten Schussfadenvorlegers der Schussfaden in der Bezugsebene dem Greifer vorgelegt, wobei mit Vorteil die Klemmstelle zeitlich vor dem Schussfadenvorleger in die Bezugsebene verstellt wird, um den Schussfaden in den Schlitz des Führungsorgans zu verlagern und eine Berührung zwischen den Schussfäden zu verhindern.

Es ist von Vorteil, wenn der Abstand der Klemmstellen mindestens 1 mm beträgt und eine Stelleinrichtung in Form eines Schrittmotors verwendet wird. Dadurch können die Stellzeiten verkürzt werden, so dass bei hohen Arbeitsgeschwindigkeiten der Webmaschine sechs und mehr Schussfäden vorgelegt werden können.

In der US-A-3,921,678 ist eine Vorrichtung zur Auswahl eines Schussfadens beschrieben. Diese Vorrichtung enthält eine Platte mit einer schlitzförmigen Oeffnung, mit einer Ausnehmung und mit einer die Oeffnung und die Ausnehmung verbindenden Durchtrittsöffnung, eine bewegliche Sperre zum Verschliessen der Durchtrittsöffnung, einen Schieber mit einseitig offenen Ausnehmungen zur Aufnahme der Schussfäden und zum Halten der Schussfäden innerhalb der Ausnehmung und einen Stössel zum Ausstossen eines ausgewählten Schussfadens in die schlitzartige Oeffnung, wenn die bewegliche Sperre der Durchtrittsöffnung aufgehoben ist.

Die Schussfäden sind von einer Schussfadenspule zu den einseitig offenen Ausnehmungen geführt und in diese lediglich eingelegt. Die Halterung des Schussfadens ist somit im wesentlichen von der Schussfadenspannung abhängig. Aufgrund von Spannungsschwankungen tritt eine Lockerung der Schussfäden auf, die zu Verlagerung der Schussfäden und Bildung von Krangeln führt.

Zum Eintragen wird der Schussfaden durch den Schieber in die Ausnehmung ausgestossen und dort belassen, während die Sperre die Durchtrittsöffnung schliesst. Der Schussfaden liegt vor der Uebernahme durch einen Greifer frei in der Ausnehmung (Fig. 2).

Gemäss Beschreibung sei somit der Schussfaden in der korrekten Stellung gehalten. Da dieses Halten nicht in der Vorrichtung erfolgt, müssen andere Mittel vorgesehen werden, welche jedoch nicht beschrieben sind. Es handelt sich hierbei um einen sogenannten Farbwächter.

Demgegenüber wird bei der erfindungsgemässen Anordnung das Ende des Schussfadens an der Klemmstelle gehalten. Der Schussfaden wird durch die koordinierte Bewegung auf die Gewebeebene ausgerichtet. Dadurch herrschen die gleichen Bedingungen unabhängig davon, welcher Schussfaden vorgelegt wird. Die erfindungsgemässe Vorrichtung hat somit neben der Auswahlfunktion auch eine Positionierungsfunktion.

Vorteilhafte Ausführungsformen ergeben sich aus den abhängigen Ansprüchen.

Im folgenden wird die Erfindung anhand der beiliegenden Zeichnungen erläutert.

Es zeigen:
- Fig. 1,: eine schematisch dargestellte Ausführungsform einer erfindungsgemässen Anordnung,
- Fig. 2,: eine bevorzugte Ausführungsform einer gesteuerten Fadenklemme in auseinander gezogener Darstellung,
- Fig. 3,: die Fadenklemme nach Fig. 2 im montierten Zustand,
- Fig. 4: die Anordnung nach Fig. 1 in der Betriebsstellung beim Vorlegen eines Schussfadens und
- Fig. 5: einen Ausschnitt der Anordnung nach Fig. 4 aus der Richtung der Schussfadenvorleger gesehen.

Die in Fig. 1 dargestellte Anordnung besteht im wesentlichen aus einer an sich bekannten Schussfolgesteuerung (nicht dargestellt) mit sechs Schussfadenvorlegern 1, einer gesteuerten Fadenklemme 2 mit sechs Klemmstellen 3a bis 3f und einem Führungsorgan 4 mit einem Schlitz 5. Die Anordnung ist in einer Greiferwebmaschine so montiert, dass die Klemmstellen bezüglich der Gewebeebene, die nachfolgend als Bezugsebene 6 bezeichnet wird, übereinander liegen und der Schlitz 5 in der Bezugsebene 6 angeordnet ist. Das Führungsorgan 4 weist eine Ausnehmung 7 auf, in welche der Schlitz 5 mündet.

Die Schussfadenvorleger 1 sind gestaffelt angeordnet, so dass die Führungsöffnungen A bis F eine unterschiedliche Höhe bezüglich der Bezugsebene 6 aufweisen. Mit der Anordung werden sechs Schussfäden 8a bis 8f vorgelegt. Jeder Schussfadenvorleger 1 ist einer Klemmstelle 3a bis 3f zugeordnet, derart, dass jeder Schussfaden von der den Schussfaden haltenden Klemmstelle durch die Ausnehmung 7 zu den Führungsöffnungen A bis F im wesentlichen parallel und kreuzungsfrei geführt ist. Ferner sind eine Stelleinrichtung 9, um die Klemmstellen 3a bis 3f bezüglich der Bezugsebene 6 zu verschieben und eine Einrichtung 10 zum Aufheben einer selektionierten Klemmstelle vorgesehen. Die Stelleinrichtung 9 ist ein Schrittmotor, der mit einer nicht dargestellten Steuereinrichtung mit der Webmaschine verbunden ist und entsprechend einem Webprogramm angesteuert wird. Die Einrichtung 10 ist z.B. ein Elektromagnet, welches aus der Schussfolgesteuerung angespeist wird. Es wird darauf hingewiesen, dass anstelle des Magneten eine Hebelanordnung vorgesehen werden kann, die mit der Schussfolgesteuereinrichtung gekoppelt ist.

Wie die Fig. 2 zeigt enthält die Fadenklemme 2 einen Halter 11, sieben Klemmkörper 12, ein Stellorgan 13, zwei Druckfedern 14, zwei Sprengringe 15, einen Stift 16 und ein Öffnerorgan 17.

Der Halter 11 ist u-förmig ausgebildet und weist in seinen Schenkeln 21 jeweils ein Durchgangsloch 22 mit quadratischem Querschnitt und in seinem Basisabschnitt 23 ein Langloch 24 auf. Die Klemmkörper 12 sind im wesentlichen quaderförmig und haben ein Durchgangsloch 25 mit quadratischem Querschnitt. Die Klemmkörper sind an den Enden keilförmig ausgebildet, um das Einführen des Schussfadens bzw. des Öffnerorgans 17 zu erleichtern. Das Stellorgan 13 ist stabförmig ausgebildet und weist einen Abschnitt 26 mit quadratischem Querschnitt und einen zweiten Abschnitt 27 mit rundem Querschnitt auf.

Die Fig. 3 zeigt die Fadenklemme im montierten Zustand ohne die Stelleinrichtung 9 und die Einrichtung 10. Das Stellorgan 13 ist in den Schenkeln 21 in Richtung des Doppelpfeiles A verschiebbar angeordnet. Auf den ersten Abschnitt 26 sind die sieben Klemmkörper 12 angeordnet, welche die sechs Klemmstellen 3a bis 3f bilden. Die Klemmkörper sind so ausgelegt, dass die Klemmstellen ein Abstand von z.B. 3mm aufweisen. Der mittlere Klemmkörper ist mittels des Stiftes 16 mit dem Stellorgan 13 fest verbunden und auf jeder Seite des festgelegten Klemmkörpers sind drei Klemmkörper verschiebbar angeordnet. Beidseits der Klemmkörper 12 sind Druckfedern 14 angeordnet, welche einerseits an den Sprengringen 15 und andererseits an den äusseren Klemmkörpern 12 anliegen und letztere gegeneinander drücken. Das Stellorgan 13 ist mit der Stelleinrichtung 9 gekoppelt. Das Öffnerorgan 17 ist in dem Langloch 24 in Richtung des Doppelpfeiles B verschiebbar angeordnet und mit der Einrichtung 10 gekoppelt.

Es wird auf die Figuren 4 und 5 Bezug genommen, wobei die Fig. 4 die Anordnung von der Weberstandseite her und die Fig. 5 die Anordnung von der entgegengesetzten Seite her zeigt. Die Fadenklemme 2 und das Führungsorgan 4 sind miteinander verbunden und bilden eine Funktionseinheit. Diese Funktionseinheit ist in der Greiferwebmaschine mittels nich dargestellter Mittel montiert. Die Fadenklemme 2 ist in einem vorbestimmten Abstand bezüglich dem Geweberand 31 so angeordnet, dass die Klemmstellen 3 jeweils mit der Fachspitze 32 fluchten. Zwischen der Fadenklemme 2 und dem Geweberand 31 ist eine symbolisch dargestellte Schneidvorrichtung 33 angeordnet (Fig. 5). Nachfolgend wird die Funktionsweise der Anordnung beschrieben, wobei die Anordnung aus der in Fig. 1 dargestellten Stellung in die in Fig. 4 dargestellte Stellung gebracht wird, in welcher der Schussfaden 8a dem Greifer 35 vorgelegt ist. Die Schussfadenvorlage setzt sich aus zwei Vorgängen zusammen und zwar die Schwenkung des Schussfadenvorlegers 1 in Richtung zur Bezugsebene 6 und die Verschiebung der Klemmstelle 3a in die Bezugsebene 6. Wie bereits erwähnt, sind die Schussfäden 8a bis 8f kreuzungsfrei zwischen den Klemmstellen und den Führungsöffnungen geführt. Dieser Zustand wird bei der Schwenkung des Schussfadenvorlegers beibehalten. Andererseits wird durch die Verschiebung der Klemmstelle 3a in die Bezugsebene 6 dafür gesorgt, dass der Schussfaden 8a in der Bezugseben 6 angeordnet und aufgrund der auf den Faden einwirkenden Zugspannung bereits in den Schlitz 5 eingeführt wird. (Fig. 5). Durch diese räumliche Trennung des Schussfadens 8a von den anderen Schussfäden tritt zwischen diesen keine Berührung bei der Übernahme des Schussfadens durch den Greifer 35 auf. Nach der Übernahme des Schussfadens 8a durch den Greifer 35 wird das Schussfadenende aus der Klemmstelle 3a herausgeschält und in das Webfach eingezogen. Während dem Einziehen des Schussfadens 8a wird die Klemmstelle 3a durch das Öffnerorgan 17 aufgehoben indem dieses zwischen die Klemmkörper 12 eingeführt wird, welche die Klemmstelle 3a bilden. Durch dieses Öffnerorgan wird gleichzeitig ein Spalt zwischen den Klemmkörpern 12 gebildet. In diesen Spalt wird der eingezogene Schussfaden 8a beim Anschlagen durch das Webblatt (nicht dargestellt) wieder eingeführt. Vor dem Anschlagen des Schussfadens 8a befindet sich der Schussfadenvorleger 1 wieder in der mit gestrichelten Linien dargestellten Stellung. Beim Anschlagen wird der Schussfaden 8a durch den Einlaufspalt in den Sclitz 5 geführt, wobei der Schussfaden 8a aufgrund der Stellung des Schussfadenvorlegers 1 an der Oberseite des Schlitzes 5 geführt wird. Dadurch wird der Schussfaden räumlich getrennt von den anderen Schussfäden in den Spalt zwischen den Klemmkörpern 12 eingeführt. Durch Zurückziehen des Öffnerorgans 17 wird aufgrund der Federkraft die Klemmstelle wieder etabliert und der Schussfaden in der Klemmstelle gehalten. Anschliessend wir der eingetragene Schussfaden mittels der Schneidvorrichtung 33 geschnitten. Damit ist der Schussfaden für einen neuen Eintrag bereitgestellt.

## Patentansprüche

1. Anordnung zum Vorlegen von Schussfäden (8a - 8f) in eine Bezugsebene (6) einer Greiferwebmaschine, welche Anordnung eine Mehrzahl steuerbarer Schussfadenvorleger (1), eine steuerbare Fadenklemme (2) mit einer Mehrzahl von Klemmstellen (3a - 3f), die von den Schussfadenvorlegern entfernt angeordnet ist sowie ein Führungsorgan (4) mit einem Schlitz (5) umfasst, um die Schussfäden (8a - 8f) in die Bezugsebene (6) auszurichten, wobei die Ausrichtung jedes Schussfadens (8a - 8f) durch die Lage der Klemmstelle (3a - 3f), die Lage des entsprechenden Schussfadenvorlegers (1) sowie des Führungsorgans (4) vorgebbar ist, dadurch gekennzeichnet, dass die Fadenklemme (2) mindestens drei in gleichbleibenden Abständen übereinanderliegend angeordnete und im wesentlichen senkrecht zur Bezugsebene (6) bewegbare Klemmstellen (3a - 3f) aufweist, um die zwischen den Schussfadenvorlegern (1) und den Klemmstellen (3a - 3f) verlaufenden Schussfäden (8a - 8f) sowohl im wesentlichen parallel und kreuzungsfrei zu halten, als auch jeweils einen der Schussfäden (8a - 8f) jeweils ohne Berührung weiterer Schussfäden (8a - 8f) in die Bezugsebene (6) auszurichten.

2. Anordnung nach Anspruch 1, gekennzeichnet durch eine Stelleinrichtung (9), um jeweils eine Klemmstelle (3a - 3f) in die Bezugsebene (6) zu bewegen und den in der Klemmstelle gehaltenen Schussfaden (8a - 8f) zur Übernahme durch den Greifer (35) bereitzustellen.

3. Anordnung nach Anspruch 2, dadurch gekennzeichnet, dass die Stelleinrichtung (9) ein Schrittmotor ist.

4. Anordnung nach Anspruch 1, gekennzeichnet durch ein Öffnerorgan (17), das in der Bezugsebene (6) bewegbar angeordnet ist, um die in die Bezugsebene verlagerte Klemmstelle (3a - 3f) aufzuheben und zur Aufnahme des eingetragenen Schussfadens bereitszustellen.

5. Anordnung nach Anspruch 4, gekennzeichnet durch eine Antriebseinrichtung (10) für das Öffnerorgan.

6. Anordnung nach einem der Ansprüche 1 bis 5, gekennzeichnet durch einen Halter (11), der ortsfest angeordnet ist, Klemmkörper (12), die im Halter angeordnet sind und ein Stellorgan (13), das mit den Klemmkörpern und der Stelleinrichtung in Wirkverbindung ist, um die selektionierte Klemmstelle (3a - 3f) in die Bezugsebene (6) zu bewegen.

7. Anordnung nach Anspruch 6, dadurch gekennzeichnet, dass das Öffnerorgan (17) im Halter (11) verschiebbar angeordnet und mit den die selektionierte Klemmstelle (3a - 3f) bildenden zwei Klemmkörpern (12) in Eingriff bringbar ist, um die selektionierte Klemmstelle aufzuheben.

8. Anordnung nach Anspruch 1, dadurch gekennzeichnet, dass der Abstand der Klemmstellen (3a - 3f) mindestens 1 mm beträgt.

9. Anordnung nach einem der Ansprüche 1 bis 8, dadurch gekennzeichnet, dass das Führungsorgan (4) ortsfest bezüglich der Bezugsebene (6) angeordnet ist, um den einzutragenen Schussfaden (8a - 8f) in der Bezugsebene zu übergeben und den eingetragenen Schussfaden zu übernehmen.

10. Anordnung nach einem der Ansprüche 2 bis 9, dadurch gekennzeichnet, dass das Führungsorgan (4) eine Ausnehmung (7) aufweist, dass die Klemmstellen (3a - 3f) innerhalb eines durch die Kontur der Ausnehmung (7) bestimmten Bereiches verstellbar sind, um die Schussfäden (8a - 8f) berührungsfrei von den Schussfadenvorlegern (1) zu den Klemmstellen (3a - 3f) zu führen, und dass der Schlitz (5) in die Ausnehmung (7) mündet, um den einzutragenden Schussfaden (8a - 8f) dem Greifer (35) vorzulegen.

11. Greiferwebmaschine mit einem Gestell und einer Anordnung nach einem der Ansprüche 1 bis 10, dadurch gekennzeichnet, dass die Fadenklemme (2) in einem vorbestimmten Abstand bezüglich dem Geweberand (31) am Gestell angeordnet ist und dass eine Schneidvorrichtung (33) vorgesehen ist, um den eingetragenen Schussfaden nach der Klemmung abzutrennen.

## Claims

1. Arrangement for the presenting of weft threads (8a-8f) in a reference plane (6) of a rapier weaving machine, the arrangement comprising a plurality of controllable weft thread presenting devices (1), a controllable thread clamp (2) having a plurality of clamping positions (3a-3f) which is disposed removed from the weft thread presenting devices and also a guide member (4) having a slit (5), in order to align the weft threads (8a-8f) in the reference plane (6), wherein the alignment of each weft thread (8a-8f) can be predetermined by the position of the clamping position (3a-3f), by the position of the corresponding weft thread presenting device (1) and also by the position of the guide member (4), **characterised in that** the thread clamp (2) has at least three clamping positions (3a-3f) which are arranged above one another at constant spacings, and are each movable substantially perpendicular to the reference plane (6) in order to hold the weft threads (8a-8f) extending between the weft thread presenting devices (1) and the clamping positions (3a-3f) both substantially parallel and free of cross-overs, and also, in each case, to align one of the weft threads (8a-8f) into the reference plane (6), in each case without contacting further weft threads (8a-8f).

2. Arrangement according to claim 1, characterised by a positioning device (9) in order to move one clamping position (3a-3f) in each case into the reference plane (6) and to make ready the weft thread (3a-3f) held in the clamping position for the take-over by the gripper (35).

3. Arrangement according to claim 2, characterised in that the positioning device (9) is a stepping motor.

4. Arrangement according to claim 1, characterised by an opening member (17) arranged movably in the reference plane (6) in order to hold open the clamping position (3a-3f) displaced into the reference plane and to make it available for the taking-up of the picked weft thread.

5. Arrangement according to claim 4, characterised by a driving device (10) for the opening member.

6. Arrangement according to one of claims 1 to 5, characterised by a holder (11) of fixed position, by clamping bodies (12) which are arranged in the holder and by a positioning member (13) which is operationally connected to the clamping bodies and to the positioning device in order to move the selected clamping position (3a-3f) into the reference plane (6).

7. Arrangement according to claim 6, characterised in that the opening member (17) is displaceably arranged in the holder (11) and can be brought into engagement with the two clamping bodies (12) forming the selected clamping position (3a-3f) in order to hold open the selected clamping position.

8. Arrangement according to claim 1, characterised in that the spacing of the clamping positions (3a-3f) amounts to at least 1 mm.

9. Arrangement according to one of claims 1 to 8, characterised in that the guide member (4) is of fixed position with respect to the reference plane (6) in order to transfer the weft threads (8a-8f) to be inserted in the reference plane (6) and to take-over the inserted weft threads.

10. Arrangement according to one of claims 2 to 9, characterised in that the guide member (4) includes a recess (7), in that the clamping positions (3a-3f) are displaceable within an area determined by the contour of the recess (7) in order to lead the weft threads (8a-8f), free of contact, from the weft thread presenting devices (1) to the clamping positions (3a-3f), and in that the slit (5) opens into the recess (7) in order to present the weft threads (8a-8f) to be inserted to the gripper (35).

11. Rapier loom having a frame and an arrangement according to one of the claims 1 to 10, characterised in that the thread clamp (2) is arranged in the frame at a predetermined spacing with respect to the cloth edge (31) and in that a cutting device is provided in order to cut the inserted weft thread after the clamping.

## Revendications

1. Dispositif pour présenter des fils de trame (8a-8f) dans un plan de référence (6) d'une machine à tisser à griffes, le dispositif comportant une pluralité d'organes de présentation de fils de trame (1), un pince-fil (2) pouvant être commandé avec une pluralité d'endroits de pinçage (3a-3f) et qui est disposé à une certaine distance des organes de présentation de fils de trame ainsi qu'un organe de guidage (4) avec une fente (5) afin d'orienter les fils de trame (8a-8f) dans le plan de référence (6), l'orientation de chaque fil de trame (8a-8f) pouvant être définie à l'avance par la position de l'endroit de pinçage (3a-3f), la position de l'organe respectif de présentation de fils de trame (1) ainsi que de l'organe de guidage (4), caractérisé en ce que le pince-fil (2) présente au moins trois endroits de pinçage (3a-3f) disposés les uns sur les autres suivant des écarts constants et déplaçables essentiellement perpendiculairement au plan de référence (6) pour maintenir les fils de trame (8a-8f) s'étendant entre les organes de présentation de fils de trame (1) et les endroits de pinçage (3a-3f) suivant une orientation sensiblement parallèle et en évitant que ceux-ci se croisent et pour orienter respectivement un des fils de trame (8a-8f), respectivement sans venir en contact avec d'autres fils de trame (8a-8f), dans le plan de référence (6).

2. Dispositif selon la revendication 1, caractérisé par un dispositif de positionnement (9) pour amener respectivement un endroit de pinçage (3a-3f) dans le plan de référence (6) et pour mettre à disposition le fil de trame (8a-8f) retenu dans l'endroit de pinçage pour qu'il soit repris par la griffe (35).

3. Dispositif selon la revendication 2, caractérisé en ce que le dispositif de positionnement (9) est un moteur pas à pas.

4. Dispositif selon la revendication 1, caractérisé par un organe d'ouverture (17) qui est disposé mobile dans le plan de référence (6) pour ouvrir l'endroit de pinçage (3a-3f) déplacé dans le plan de référence et pour le préparer à recevoir le fil de trame inséré.

5. Dispositif selon la revendication 4, caractérisé par un dispositif d'entraînement (10) pour l'organe d'ouverture.

6. Dispositif selon l'une des revendications 1 à 5, caractérisé par un organe de retenue (11) disposé fixe, des corps de pinçage (12) disposés dans l'organe de retenue et un organe de positionnement (13) qui est en liaison active avec les corps de pinçage et le dispositif de positionnement pour amener l'endroit de pinçage sélectionné (3a-3f) dans le plan de référence (6).

7. Dispositif selon la revendication 6, caractérisé en ce que l'organe d'ouverture (17) est disposé de façon déplaçable dans l'organe de retenue (11) et peut être mis en prise avec les deux corps de pinçage (12) constituant l'endroit de pinçage sélectionné (3a-3f) pour ouvrir l'endroit de pinçage sélectionné.

8. Dispositif selon la revendication 1, caractérisé en ce que l'écart entre les endroits de pinçage (3a-3f) est au moins de 1 mm.

9. Dispositif selon l'une des revendications 1 à 8, caractérisé en ce que l'organe de guidage (4) est disposé fixe par rapport au plan de référence (6) pour transférer le fil de trame à insérer (8a-8f) dans le plan de référence et pour reprendre le fil de trame inséré.

10. Dispositif selon l'une des revendications 2 à 9, caractérisé en ce que l'organe de guidage (4) présente un évidement (7), que les endroits de pinçage (3a-3f) sont réglables à l'intérieur d'une zone définie par le contour de l'évidement (7) pour amener les fils de trame (8a-8f), sans qu'il y ait un contact, des organes de présentation de fils de trame (1) aux endroits de pinçage (3a-3f), et en ce que la fente (5) débouche dans l'évidement (7) pour présenter le fil de trame à insérer (8a-8f) à la griffe (35).

11. Machine à tisser à griffes avec un bâti et un dispositif selon l'une des revendications 1 à 10, caractérisée en ce que le pince-fil (2) est disposé à un écart défini à l'avance par rapport au bord (31) du tissu au bâti, et en ce qu'il est prévu un dispositif de coupe (33) pour séparer le fil de trame inséré après le pinçage.
